# FASCICULE DE BREVET EUROPEEN

(11) **EP 0 981 716 B1**
(45) Date de publication et mention de la délivrance du brevet: **17.09.2003**
(21) Numéro de dépôt: 98920412.8
(22) Date de dépôt: 14.05.1998
(51) Int. Cl.: F41A 17/74, F41A 17/56

(54) **ARME A FEU MUNIE D'UN DISPOSITIF DE SECURITE RAPIDE ET DISPOSITIF DE SECURITE EN KIT**
FEUERWAFFE MIT SCHNELLWIRKENDER SICHERUNGSVORRICHTUNG UND BAUSATZ FÜR EINE SOLCHE SICHERUNGSVORRICHTUNG
FIREARM EQUIPPED WITH A QUICK SAFETY DEVICE AND SAFETY DEVICE KIT

(30) Priorité: 15.05.1997 BE 9700427
(43) Date de publication de la demande: 01.03.2000
(73) Titulaire: R.D.I.H. Sprl, 4020 Jupille-Sur-Meuse (BE)
(72) Inventeur: HUBERT, Léon, B-4020 Jupille-sur-Meuse (BE); HUBERT, Robert, B-4010 Herstal (BE)
(74) Mandataire: Van Malderen, Michel
(86) Numéro de dépôt international: BE9800069
(87) Numéro de publication internationale: WO98051984

(56) Documents cités:
- EP-A- 0 550 238
- EP-A- 0 801 285
- DE-C- 153 961
- GB-A- 2 137 324
- US-A- 4 312 263
- US-A- 4 461 110
- US-A- 4 628 626
- US-A- 4 926 575
- US-A- 5 166 458
- US-A- 5 208 406

## Description

### Objets de l'invention

La présente invention se rapporte à un dispositif de sécurité à monter sur une arme à feu, qui est présenté sous forme de "kit".

La présente invention se rapporte également à une arme à feu de type semi-automatique à simple action telle qu'un pistolet, munie de ce dispositif.

### Arrière-plan technologique et état de la technique

On connaît déjà des dispositifs de sécurité pour arme à feu empêchant la percussion involontaire du chien de l'arme à feu. Ces dispositifs de sécurité sont de deux types.

Pour les armes à feu de type simple action, le chien peut être bloqué en position arrière, ce qui néanmoins l'expose en cas de chute. Ce système présente donc l'inconvénient d'entraîner des dégradations dans les mécanismes au niveau du chien et de la gâchette ou le départ intempestif d'une balle lors d'une chute de l'arme.

Un autre dispositif de sécurité pour arme à feu de type simple action est décrit dans le document US-A-5208406, dans lequel seule la partie supérieure du chien est pivotée manuellement vers l'avant dans une position de sécurité qui évite que celui-ci ne frappe le percuteur. Ceci est effectué en exerçant une pression sur le chien. Néanmoins, le chien n'est pas bloqué ou verrouillé dans cette position ce qui laisse subsister un risque par exemple lors d'une chute.

L'arme à feu peut également être de type double action. Dans ce cas, la position de sécurité du chien est la position avant. La première partie de la course de la détente entraîne le chien vers l'arrière et la seconde partie de la course permet de tirer en libérant le chien vers l'avant vers le percuteur. Dans ce cas, la course est plus longue, et de ce fait, le temps de tir est d'autant plus important. On observe également que l'effort à appliquer sur la détente est particulièrement important. D'autre part, il subsiste un doute pour l'utilisateur sur la position du chien quand il presse la détente. Une arme à feu de ce type est décrite dans le document EP-A1-0550238.

On a également proposé, en vue de réduire l'effort à appliquer sur la détente pour armer le chien, dans le document US-A-4312263, une arme à feu dans laquelle on provoque le blocage de la gâchette en poussant le chien vers l'avant. Dans cette position, une bague de sécurité permet également de verrouiller la glissière. Pour déverrouiller la sécurité de l'arme à feu, il faut tout d'abord armer le chien en agissant sur la détente (première action) et ensuite continuer à appuyer sur la celle-ci pour déclencher le tir (deuxième action).

De la même manière, les documents US-A-5166458 et EP-A2-0801285 décrivent des dispositifs de protection qui permettent de réduire l'effort à appliquer sur la détente pour armer l'arme à feu. Dans ce cas, le chien contient un poussoir à ressort qui s'encliquète, sans verrouillage, sur les cames de la bague de chien.

### Buts de l'invention

La présente invention a pour but de fournir un dispositif de sécurité rapide sous forme de kit à monter sur une arme à feu de type semi-automatique telle qu'un pistolet, ainsi que l'arme à feu elle-même comprenant ledit dispositif de sécurité, qui ne présenteraient pas les inconvénients de l'état de la technique.

La présente invention vise plus particulièrement à proposer un dispositif de sécurité destiné essentiellement à être utilisé sur des armes à simple action, permettant ainsi d'obtenir un tir précis qui n'exige pas un changement' de position de la détente entre le premier coup et les coups suivants tout en maintenant les qualités de protection des armes à double action.

Un but complémentaire de la présente invention vise à fournir un tel dispositif de sécurité qui, monté sur l'arme à feu, permet également de diminuer les risques de détérioration du chien et/ou de la gâchette en cas de chute.

Un autre but de la présente invention vise à proposer un dispositif qui, par un seul mouvement, permet de verrouiller la mise à feu de l'arme, et qui de même, par un seul mouvement, permet de libérer le verrouillage, ceci sans presser la détente, afin de disposer l'arme à feu dans une configuration prête à tirer.

Un autre but de la présente invention vise à proposer un dispositif de sécurité sous forme de kit, qui s'adapte de manière relativement aisée à un type d'arme particulier tout en gardant la structure initiale d'une arme à feu déjà en service, ceci sans devoir recourir à un usinage supplémentaire de l'arme concernée ou des pièces la constituant pour le montage du kit.

### Principaux éléments caractéristiques de l'invention

La présente invention se rapporte à un dispositif de sécurité destiné à une arme à feu de type semi-automatique à simple action disposant d'un système de commande de mise à feu par chien interposé, présenté sous forme de kit qui peut être monté d'origine sur l'arme à feu ou qui s'adapte sur l'arme à feu déjà en service, comprenant un chien heurtant le percuteur de l'arme lors du tir, une bague de chien coopérant avec le chien, une gâchette actionnée par la détente de l'arme et qui, lors du tir, permet de libérer la bague du chien, une queue de chien comprenant le ressort du chien qui est comprimé pour armer le chien et qui, lors du tir, pousse la bague de chien pour faire heurter le chien contre le percuteur, un levier d'armement qui est actionné manuellement pour libérer les sécurités actives par le déblocage de la gâchette, du chien et de la glissière de l'arme, un ressort de rappel pour renvoyer le chien en arrière en position armée prêt à tirer en simple action, caractérisé en ce qu'il comprend un ressort de levier d'armement, de même qu'une goupille fixée sur le levier d'armement et un ressort de gâchette et en ce que le ressort de chien s'accroche au moyen d'une goupille à la queue de chien.

De préférence, l'arme comporte un levier de fast shooting qui peut libérer le levier d'armement, le chien et la bague du chien.

La présente invention se rapporte aussi à l'arme à feu de type semi-automatique à simple action telle qu'un pistolet ou éventuellement un revolver, disposant d'un système de commande de mise à feu par chien susceptible de heurter un percuteur et qui, par l'intermédiaire d'une gâchette actionnée par la détente, effectue la distribution d'une cartouche soit dans une glissière dans le cas d'un pistolet, soit d'un barillet dans le cas d'un revolver, et qui comprend le dispositif de sécurité tel que décrit ci-dessus.

De préférence, les leviers d'armement servent également à supprimer la sécurité de l'arme à feu en provoquant le retour en position armée du chien et en déverrouillant la glissière, la gâchette et/ou la détente.

### Brève description des figures

La présente invention sera décrite à l'aide des figures annexées représentant plusieurs formes d'exécution préférées de l'invention se rapportant à différents types d'armes, dans lesquelles les mécanismes d'assemblage des différents moyens utilisés dans les dispositifs de sécurité correspondants ainsi que leur mécanisme d'action sur l'arme à feu concernée sont décrits.

Plus particulièrement :
- La figure 1: représente une vue en perspective éclatée du dispositif de sécurité rapide présenté sous forme de kit et destiné à un pistolet.
- La figure 2: représente le résumé des différentes positions de l'arme à feu munie d'un dispositif de sécurité selon la présente invention en fonction des différentes actions du tireur.
- Les figures 3a à 3c: représentent en coupe les positions respectives des différentes pièces en position "simple action" (figure 3a), en position "tir" (figure 3b) et en position "sécurité" (figure 3c) pour une arme à feu de type GP ou dérivé.
- Les figures 4a à 4c: représentent en coupe les positions respectives des différentes pièces en position "simple action" (figure 4a), en position "tir" (figure 4b) et en position "sécurité" (figure 4c) pour une arme à feu de type SIG série P220 ou dérivé.
- Les figures 5a à 5c: représentent en coupe les positions respectives des différentes pièces en position "simple action" (figure 5a), en position "tir" (figure 5b) et en position "sécurité" (figure 5c) pour une arme à feu de type COLT 45 ou dérivé.

### Description de plusieurs formes d'exécution préférées de l'invention

Le dispositif de sécurité rapide présenté sous forme de kit et dénommé ci-dessous "safety fast shooting", peut être monté d'origine sur une arme à feu de type semi-automatique telle qu'un pistolet ou être susceptible d'être adapté à partir d'un kit sur une arme déjà en service. Dans ce dernier cas, la modification sera effectuée très simplement par n'importe quel armurier au moyen dudit kit correspondant à l'arme à feu envisagée, le reste de l'arme restant identique à l'arme à feu d'origine.

Le dispositif de sécurité, particulièrement simple, s'adapte à toute arme à feu de type semi-automatique sans modification des caractéristiques de tir de ladite arme.

Plusieurs formes d'exécution préférées de la présente invention sont décrites ci-dessous pour trois armes semi-automatiques particulières, qui sont le GP, le Colt 45 et le SIG série P220.

La figure 1 représente une vue éclatée des différentes pièces formant le kit à monter et constituant le dispositif de sécurité rapide destiné à être placé sur un pistolet GP. Ce kit comprend, dans la forme d'exécution GP, un chien 11, un ressort de rappel 13, une gâchette 14, un levier dit de "fast shooting" 16, un levier d'armement gauche 17, éventuellement un levier d'armement droit 18, une queue du chien 21 et une bague du chien 12, toutes ces pièces, sauf la gâchette 14 et le levier dit de "fast shooting" 16, se trouvant sur le même axe dans le cas d'une arme de type GP. A ces pièces s'ajoutent le ressort du levier d'armement 20 qui se fixe de préférence sur le levier d'armement droit 18 ou gauche 17, le ressort du chien 22 qui s'accroche au moyen d'une goupille 23 de la queue du chien sur la queue du chien 21, une goupille 19 étant fixée sur le levier d'armement droit 18 et un ressort 15 dans la gâchette qui s'appuie sur la gâchette 14.

Les figures 2 décrivent les différentes positions des différents organes d'un pistolet selon les différentes phases d'armement, de tir ou de sécurité.

Les figures 3 représentent en coupe les différentes pièces constituant le dispositif de sécurité selon différentes phases, et permettent d'expliquer le fonctionnement de l'arme. En particulier, les figures 3 se rapportent à un pistolet GP, dans lesquelles on observe :

### 1. Simple action (figure 3a)

En simple action, le chien 11 est maintenu en contact avec la bague de chien 12 en "A" par l'action du ressort de rappel 13, cet ensemble étant retenu par la gâchette 14 en position "armé" (ressort du chien 22 tendu) qui elle-même est maintenue par l'action du ressort de gâchette 15.

Le levier d'armement 17 est poussé vers le haut par l'action de son ressort 20 et retenu au niveau de son index en "B" par le levier de "safety fast shooting" 16, qui est bloqué contre le chien en "C".

L'arme étant prête au tir, deux options s'offrent maintenant au tireur.

### 2. Tir (figure 3b)

Cette phase est identique pour toutes les armes utilisant le système simple action. On presse la détente, ce qui, par le principe de base de l'arme, fait pivoter la gâchette 14 sur son axe jusqu'à ce qu'elle vienne buter, juste après le décrochage sur son index en J, ceci dans le but de libérer la bague de chien 12, qui par la poussée exercée par le ressort du chien 22, entraîne le chien en "A", qui finit sa course en heurtant violemment le percuteur (percussion). Durant ces déplacements de pièces entraînant le tir, le levier d'armement 17 est resté bloqué par le levier de "fast shooting" 16 en "B" qui lui-même est resté dans la position initiale par son nouveau contact en "D" avec la bague de chien 12.
Après le tir, l'ensemble chien 11 et bague de chien 12 entraîné par le recul des pièces mobiles (glissière) se retrouve en position initiale simple action (figure 3a).

### 3. Mise en position "fast shooting" (figure 3c)

Si le tireur décide de ne pas faire usage de son arme immédiatement, il doit mettre son arme en position de sécurité, que nous appellerons ici, de par sa spécificité, "safety fast shooting". Pour ce faire, l'arme étant en position simple action (figure 3a), il faut pousser le chien 11 en y exerçant une pression qui le fera pivoter de l'arrière vers l'avant jusqu'à l'encliquetage du levier de "fast shooting" 16 en "E", qui a été poussé par l'index de commande du levier d'armement 17 en "F", qui lui-même est poussé vers le haut par son ressort 20. Cette même poussée exercée par l'index du levier d'armement 17 a aussi pour fonction de bloquer la gâchette 14 par son contact en "G", et il résulte de ceci que le chien se retrouve bloqué en position avancée. Le levier d'armement 17 étant dans sa position haute, son ergot peut aussi entrer dans un cran de la glissière en "H" et bloquer cette dernière.

### 4. Retour en position simple action

Lorsque le tireur prend la décision de faire à nouveau usage de son arme, il doit remettre celle-ci en position simple action.
Avant ou pendant l'acquisition de la cible, pour libérer les sécurités activées lors de la mise en position "safety fast shooting", le tireur devra imprimer au levier d'armement 17 une pression du haut vers le bas jusqu'au désencliquetage du levier de "fast shooting" 16 par son contact en I, ce qui aura pour effet de libérer les sécurités actives par la sortie de l'ergot "H" du levier d'armement 17 de la glissière et par le déblocage de la gâchette 14, et de permettre ainsi au ressort de rappel 13 de renvoyer le chien 11 en position arrière, prêt au tir en simple action (figure 3a).

Les figures 4 représentent en coupe les différentes pièces constituant le dispositif de sécurité selon différentes phases, et permettent d'expliquer le fonctionnement de l'arme. En particulier, les figures 4 se rapportent à un SIG série P220, dans lesquelles on observe :

### 1. Simple action (figure 4a)

En simple action, le chien 11 est maintenu en contact avec la bague de chien 12 en "A" par l'action du ressort de rappel 13, cet ensemble étant retenu par la gâchette 14 en position "armé" (ressort du chien 22 comprimé) qui elle-même est maintenue par l'action du ressort de gâchette 15.

Le levier d'armement 17 est poussé vers le haut par l'action de son ressort 20 et retenu contre le chien en "B", qui l'empêche de prendre sa position haute.

L'arme étant prête au tir, deux options s'offrent maintenant au tireur.

### 2. Tir (figure 4b)

Cette phase est identique pour toutes les armes utilisant le système simple action, et sera décrite ici dans un but de rappel pur et simple. On presse la détente, ce qui, par le principe de base de l'arme, fait pivoter la gâchette 14 sur son axe dans le but de libérer la bague de chien 12, qui par la poussée exercée par le ressort du chien 22, entraîne le chien en "A", qui finit sa course en heurtant violemment le percuteur (percussion). Durant ces déplacements de pièces entraînant le tir, le levier d'armement 17 est resté bloqué par le chien 11 et la bague de chien 12 en "B".

Après le tir, l'ensemble chien 11 et bague de chien 12 entraîné par le recul des pièces mobiles (glissière) se retrouve en position initiale simple action (figure 4a).

### 3. Mise en position "fast shooting" (figure 4c)

Si le tireur décide de ne pas faire usage de son arme immédiatement, il doit mettre son arme en position de sécurité, que nous appellerons ici, de par sa spécificité, "safety fast shooting". Pour ce faire, l'arme étant en position simple action (figure 4a), il faut pousser le chien 11 en y exerçant une pression qui le fera pivoter de l'arrière vers l'avant jusqu'à l'encliquetage du levier de l'index du levier d'armement 17 en "E", qui est poussé vers le haut par son ressort. Ce même déplacement du levier d'armement 17 a aussi pour fonction de bloquer la gâchette 14 par son contact en "G", et il résulte de ceci que le chien se retrouve bloqué en position avancée, gâchette 14 verrouillée. Le chien 11 faisant obstacle à la glissière, celle-ci ne peut reculer.

### 4. Retour en position simple action

Lorsque le tireur prend la décision de faire à nouveau usage de son arme, il doit remettre celle-ci en position simple action.

Avant ou pendant l'acquisition de la cible, pour libérer les sécurités activées lors de la mise en position "safety fast shooting", le tireur devra imprimer au levier d'armement 17 une pression du haut vers le bas jusqu'au désencliquetage de l'index du levier d'armement 17, ce qui aura pour effet de libérer les sécurités actives par le déblocage de la gâchette 14 mais aussi de permettre au ressort de rappel 13 de renvoyer le chien 11 en position arrière, prêt au tir en simple action (figure 4a), avec le passage de la glissière dégagé.

Les figures 5 représentent en coupe les différentes pièces constituant le dispositif de sécurité selon différentes phases, et permettent d'expliquer le fonctionnement de l'arme. En particulier, les figures 5 se rapportent à un COLT 45, dans lesquelles on observe :

### 1. Simple action (figure 5a)

En simple action, le chien 11 est maintenu en contact avec la bague de chien 12 en "A" par l'action directe du ressort de rappel 13, cet ensemble étant retenu par la gâchette 14 en position "armé" (ressort du chien 22 comprimé) qui elle-même est maintenue par l'action du ressort de gâchette 15.

Le levier d'armement 17 est poussé vers le haut par l'action de son ressort 20 et retenu contre le chien en "B", qui l'empêche de prendre sa position haute.

L'arme étant prête au tir, deux options s'offrent maintenant au tireur.

### 2. Tir (figure 5b)

Cette phase est identique pour toutes les armes utilisant le système simple action, et sera décrite ici dans un but de rappel pur et simple. On presse la détente, ce qui, par le principe de base de l'arme, fait pivoter la gâchette 14 sur son axe dans le but de libérer la bague de chien 12, qui par la poussée exercée par le ressort du chien 22, entraîne le chien en "A", qui finit sa course en heurtant violemment le percuteur (percussion). Durant ces déplacements de pièces entraînant le tir, le levier d'armement 17 est resté bloqué par le chien 11 et la bague de chien 12 en "B".

Après le tir, l'ensemble chien 11 et bague de chien 12 entraîné par le recul des pièces mobiles (glissière) se retrouve en position initiale simple action (figure 5a).

### 3. Mise en position "fast shooting" (figure 5c)

Si le tireur décide de ne pas faire usage de son arme immédiatement, il doit mettre son arme en position de sécurité, que nous appellerons ici, de par sa spécificité, "safety fast shooting". Pour ce faire, l'arme étant en position simple action (figure 5a), il faut pousser le chien 11 en y exerçant une pression qui le fera pivoter de l'arrière vers l'avant jusqu'à l'encliquetage du levier de l'index du levier d'armement 17 en "E", qui est poussé vers le haut par son ressort. Ce même déplacement du levier d'armement 17 a aussi pour fonction de bloquer la gâchette 14 par son contact en "G", et il résulte de ceci que le chien se retrouve bloqué en position avancée, gâchette 14 verrouillée. Le chien levier d'armement 17 étant dans sa position haute, son extrémité entre dans un cran de la glissière en "H" et bloque cette dernière.

### 4. Retour en position simple action

Lorsque le tireur prend la décision de faire à nouveau usage de son arme, il doit remettre celle-ci en position simple action.

Avant ou pendant l'acquisition de la cible, pour libérer les sécurités activées lors de la mise en position "safety fast shooting", le tireur devra imprimer au levier d'armement 17 une pression du haut vers le bas jusqu'au désencliquetage de l'index du levier d'armement 17, ce qui aura pour effet de libérer les sécurités actives par la sortie de l'extrémité du levier d'armement de la glissière et par le déblocage de 1a gâchette 14, mais aussi de permettre au ressort de rappel 13 de renvoyer le chien 11 en position arrière, prêt au tir en simple action (figure 5a).

Le système ayant un critère d'universalité, il est bien évident que la forme d'exécution relative au GP (9 mm FN35), au SIG série P220, au Colt 45 et à leurs dérivés n'est donnée qu'à titre d'illustration et d'exemple, et que n'importe quelle autre arme à feu ayant un système de mise à feu par chien interposé aurait pu servir de la même manière.

Pour ce faire, le principe de l'invention doit simplement être adapté au niveau du dessin aux spécificités de l'arme en question tout en gardant les mêmes principes de fonctionnement, dans le but de retirer tout ou partie des avantages exposés dans la description du dispositif de l'invention.

De plus, le dispositif de l'invention peut être réalisé sous forme de kit à monter dans une arme existante ou peut faire partie d'une arme nouvelle sortant d'une chaîne de montage.

Parmi les avantages du produit, on peut citer :
- la rapidité de tir (arme toujours prête et portée avec cartouche en chambre en toute sécurité);
- armement manuel;
- détente toujours dans la même position;
- course de détente identique à celle du simple action;
- poids de départ identique à celui du simple action;
- trois sécurités activées et désactivées en une seule opération;
- le chien n'est pas exposé lors des chutes de l'arme sur l'arrière, donc pas de risque de détérioration des axes du chien et de la gâchette ainsi que de leurs accrochages respectifs et moins de risques d'enrayage;
- la modification des armes existantes se fera au moyen du dispositif de l'invention très simplement par n'importe quel armurier, les forces de l'ordre et les militaires, qui pourront moderniser rapidement et à moindre coût leurs armes de poing déjà acquises.

## Revendications

1. Dispositif de sécurité destiné à une arme à feu de type semi-automatique à simple action disposant d'un système de commande de mise à feu par chien (11) interposé, présenté sous forme de kit qui peut être monté d'origine sur l'arme à feu ou qui s'adapte sur l'arme à feu déjà en service, comprenant un chien (11) heurtant le percuteur de l'arme lors du tir, une bague de chien (12) coopérant avec le chien (11), une gâchette (14) actionnée par la détente de l'arme et qui, lors du tir, permet de libérer la bague du chien (12), une queue de chien (21) comprenant le ressort du chien (22) qui est comprimé pour armer le chien (11) et qui, lors du tir, pousse la bague de chien (12) pour faire heurter le chien (11) contre le percuteur, un levier d'armement (17, 18) qui est actionné manuellement pour libérer les sécurités actives par le déblocage de la gâchette (14), du chien (11) et de la glissière de l'arme, un ressort de rappel (13) pour renvoyer le chien (11) en arrière en position armée prêt à tirer en simple action, **caractérisé en ce qu'**il comprend un ressort de levier d'armement (20), de même qu'une goupille (19) fixée sur le levier d'armement (17, 18) et un ressort de gâchette (15) et **en ce que** le ressort de chien (22) s'accroche au moyen d'une goupille (23) à la queue de chien (21).

2. Dispositif de sécurité selon la revendication 1, **caractérisé en ce que** l'arme comporte un levier de fast shooting (16) qui peut libérer le levier d'armement (17), le chien (11) et la bague de chien (12).

3. Arme à feu de type semi-automatique à simple action telle qu'un pistolet ou éventuellement un revolver, disposant d'un système de commande de mise à feu par chien (11) susceptible de heurter un percuteur et qui, par l'intermédiaire d'une gâchette (14) actionnée par la détente, effectue la distribution d'une cartouche soit dans une glissière dans le cas d'un pistolet, soit d'un barillet dans le cas d'un revolver, et qui comprend un dispositif de sécurité selon la revendication 1.

4. Arme à feu selon la revendication 3, **caractérisée en ce que** les leviers d'armement (17, 18) servent également à supprimer la sécurité de l'arme à feu en provoquant le retour en position armée du chien (1) et en déverrouillant la glissière, la gâchette (14) et/ou la détente.

## Patentansprüche

1. Sicherheitsvorrichtung für eine halbautomatische Schusswaffe vom Typ "Single Action", die über ein Betätigungssystem mit Zündung durch zwischengeschalteten Hahn (11) verfügt, die in Form eines Bausatzes angeboten wird, der als Originalteil auf die Schusswaffe montiert werden kann oder bei einer bereits gebrauchten Schusswaffe nachgerüstet werden kann, bestehend aus einem Hahn (11), der beim Schuss gegen den Schlagbolzen der Schusswaffe stößt, einem Hahnring (12), der gemeinsam mit dem Hahn (11) wirkt, einem Drücker (14), der durch den Abzug der Waffe betätigt wird und beim Schuss die Freigabe des Hahnrings (12) ermöglicht, einem Hahnendstück (21), das die Feder des Hahns (22) umfasst, die zum Spannen des Hahns (11) komprimiert wird und die beim Schuss den Hahnring (12) gegen den Hahn (11) drückt, damit dieser gegen den Schlagbolzen gedrückt wird, einem Spannhebel (17, 18), der manuell betätigt wird, um die aktiven Sicherungen durch Freigabe des Drückers (14), des Hahns (11) und des Schlittens der Waffe freizugeben, einer Rückzugfeder (13), um den Hahn (11) wieder nach hinten in die gespannte Position zum Schießen im "Single-Action"-Modus zu bringen, **dadurch gekennzeichnet, dass** sie eine Spannhebel-Feder (20), sowie einen Stift (19), der am Spannhebel (17, 18) befestigt ist und eine Drückerfeder (15) umfasst, und **dadurch, dass** die Feder des Hahns (22) am Endstück des Hahns (21) mit einem Stift (23) eingehängt wird.

2. Sicherheitsvorrichtung nach Anspruch 1, **dadurch gekennzeichnet, dass** die Waffe einen Schnellfeuerhebel (16) umfasst, der den Spannhebel (17), den Hahn (11) und den Hahnring (12) freigeben kann.

3. Halbautomatische Schusswaffe vom Typ "Single Action", wie eine Pistole oder eventuell ein Revolver, die über ein Betätigungssystem mit Zündung durch Hahn (11) verfügt, der gegen einen Schlagbolzen stoßen soll und der über einen Drücker (14), der durch den Abzug betätigt wird, die Ladung einer Patrone, entweder in einen Schlitten bei einer Pistole oder in eine Trommel bei einem Revolver, durchführt, und die eine Sicherheitsvorrichtung gemäß Anspruch 1 umfasst.

4. Schusswaffe nach Anspruch 3, **dadurch gekennzeichnet, dass** die Ladehebel (17, 18) auch zur Deaktivierung der Sicherung der Schusswaffe dienen, indem sie die Rückkehr des Hahns (1) in die gespannte Position verursachen und den Schlitten, den Drücker (14) und/oder den Abzug entriegeln.

## Claims

1. A safety mechanism intended for a semiautomatic single-action firearm, provided with a firing system using a hammer (11), presented in the form of a kit, which can be factory-assembled on the firearm or adapted to a firearm already in service, comprising a hammer (11) striking the firing pin of the firearm when firing; a hammer ring (12) co-operating with the hammer; a trigger-activated sear (14) which allows, when firing, to release the hammer ring (12); a hammer strut (21) comprising the hammer spring (22) which is compressed to cock the hammer (11) and which, when firing, pushes the hammer ring (12) so that the hammer (11) strikes the firing pin; a cocking lever (17, 18) which is manually activated to release the active safeties by releasing the sear (14), the hammer (11) and the slide of the firearm; a return spring (13) to pull the hammer (11) backwards into the cocked position, ready to fire single action, **characterised in that** it comprises a cocking lever spring (20) as well as a pin (19) fastened to the cocking lever (17, 18) and a sear spring (15), and **in that** the hammer spring (22) is fixed by means of a pin (23) to the hammer strut (21).

2. Safety mechanism according to claim 1, **characterised in that** said firearm comprises a fast shooting lever (16), which can release the cocking lever (17), the hammer (11) and the hammer ring (12).

3. A semiautomatic single-action firearm such as a pistol, or possibly a revolver, provided with a firing system using a hammer (11), capable of striking a firing pin and which, by means of a trigger-activated sear (14), distributes a cartridge either in a slide, in the case of a pistol, or in a cylinder, in the case of a revolver, and which comprises a safety mechanism according to claim 1.

4. A firearm according of claim 3, **characterised in that** the cocking levers (17, 18) are also used to release the firearm safety, by causing the hammer (11) to return to the cocked position, and by releasing the slide, the sear (14) and/or the trigger.
